# EUROPÄISCHE PATENTSCHRIFT

(11) **EP 4 056 746 B1**
(45) Veröffentlichungstag und Bekanntmachung des Hinweises auf die Patenterteilung: **08.01.2025**
(21) Anmeldenummer: 22159235.5
(22) Anmeldetag: 28.02.2022
(51) Int. Cl.: D06F 37/02

(54) **TROMMEL, WASCHMASCHINE UND VERFAHREN ZUR HERSTELLUNG EINER TROMMEL FÜR EINE WASCHMASCHINE**
DRUM, WASHING MACHINE AND METHOD OF MANUFACTURING A DRUM FOR A WASHING MACHINE
TAMBOUR, LAVE-LINGE ET PROCÉDÉ DE FABRICATION D'UN TAMBOUR POUR UN LAVE-LINGE

(30) Priorität: 10.03.2021 DE 102021105736
(43) Veröffentlichungstag der Anmeldung: 14.09.2022
(73) Patentinhaber: Miele & Cie. KG, 33332 Gütersloh (DE)
(72) Erfinder: Austermann, Robert, 33442 Herzebrock (DE); Gaspard, Alix, 30539 Hannover (DE)

(56) Entgegenhaltungen:
- EP-B1- 2 185 057
- DE-A1- 102017 200 954
- DE-B- 1 132 083
- JP-A- S61 225 546

## Beschreibung

Die Erfindung betrifft eine Trommel für eine Waschmaschine, eine Waschmaschine mit einer solchen Trommel zur Aufnahme von Wäsche und ein Verfahren zur Herstellung der Trommel.

Trommeln von Waschmaschinen unterliegen einem besonders hohen chemischen Angriff. Durch den Einsatz eines geeigneten Trommelmaterials wie Edelstahl kann eine hohe Beständigkeit hinsichtlich Korrosion erzielt werden, aber unter bestimmten Bedingungen z.B. durch einen hohen Chloridgehalt kann es dennoch zu Korrosionserscheinungen auch im Sichtbereich der Trommel kommen. Die chemische Belastung auf die Bauteile, welche sich bei Betrieb der Waschmaschine im Kontakt mit der Waschlauge befinden, ist groß und wird immer größer, da aufgrund von Energieanforderungen immer weniger Wasser während eines Waschprozesses eingesetzt wird.Die Korrosionserscheinungen können durch den Einbau eines Trommelflansches aus Aluminium verhindert oder zumindest reduziert werden. Dieser wirkt als Opferanode, ist jedoch auch tragendes Bauteil für die Trommel. Durch die Verwendung eines Aluminiumdruckgusses als Trommelflanschmaterial ist eine Opferanode direkt mit der Trommel verschraubt. Der Aluminium-Trommelflansch fungiert als Opferanode aufgrund der elektrochemischen Spannungsreihe im Vergleich zur Edelstahl-Trommel und geht während des Waschprozesses partiell in Lösung. Dadurch wird die Festigkeit des Aluminiumbauteils reduziert. Die tragende Struktur wird somit geschwächt. Ist kein Trommelflansch aus Aluminium verbaut, steigt die Wahrscheinlichkeit von Rotrostbildung im Sichtbereich des Benutzers. Eine solche Trommel ist beispielsweise aus der DE 10 2017 200 954 A1 bekannt.

Die DE 1132083 B offenbart eine Trommel, die mit einem Gummiband in der Bondierungsnaht versehen ist. Das Gummimaterial dient dazu zu vermeiden, dass Waschflüssigkeit in den Hohlraum der Bondierungsnaht eindringt.

Die EP2185057 B1 offenbart einen Behandlungsbehälter für einen Geschirrspüler. Hierbei werden Bleche aus unterschiedlichen Materialien verwendet, die miteinander fest verbunden werden. Um Kontaktkorrosion zu vermeiden, sind die Bleche an den Berührungsstellen mit Kunststoff beschichtet.

Der Erfindung stellt sich somit das Problem, eine Trommel für eine Waschmaschine, eine Waschmaschine und ein Verfahren zur Herstellung einer Trommel bereitzustellen, wobei eine

Opferanode an einer Stelle angeordnet ist oder wird, an der die Funktion des sie integrierenden Bauteils nicht beeinträchtigt wird.

Erfindungsgemäß wird dieses Problem durch eine Trommel mit den Merkmalen des Patentanspruchs 1, eine Waschmaschine mit den Merkmalen des Patentanspruchs 6 und ein Verfahren mit den Merkmalen des Patentanspruchs 7 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Anordnung der Opferanode an einer Stelle in der Trommel und der Waschmaschine, an der ihre Funktion nicht beeinträchtigt wird, darin, dass die Stelle nicht im Sichtbereich des Benutzers liegt. Dadurch, dass die Funktion nicht beeinträchtigt wird, verlängert sich die Lebensdauer der Trommel und reduziert vorzeitige Ausfälle. Die Opferanode ist kein tragendes Bauteil und liegt außerhalb des Sichtbereiches des Benutzers. Ferner ist sie einfach mit vorhandenen üblichen Bordierwerkzeugen herstellbar und benötigt keine Befestigungselemente.

Die Erfindung betrifft eine Trommel, die eine Opferanode aufweist, die aus einem unedlerem Material in der elektrochemischen Spannungsreihe ausgebildet ist als ein Trommelmaterial und die in einen bordierten Bereich der Trommel einbordiert ist.

Durch Einbordieren der Opferanode aus unedlerem Material der elektrochemischen Spannungsreihe gegenüber dem Trommelmaterial wird auf technisch einfache und kostengünstige Weise die Lebensdauer der Waschmaschine verlängert, in die sie eingebaut ist.

Die Opferanode ist in die Trommel einbordiert, die während des Waschprozesses einen rotierenden Körper darstellt. Unter dem Ausdruck "einbordiert" ist zu verstehen, dass die Opferanode in den bordierten Bereich eingefasst ist, so dass die Opferanode zumindest teilweise einen Rand der Trommel besetzt.

Die Opferanode ist bevorzugt bandförmig ausgebildet. Sie bildet bevorzugt mit und in dem bordierten Bereich einen festen Rand, so dass sie als ein fester Rand um einen Teil der Trommel angebracht ist. Bevorzugt erstreckt sich der bordierte Bereich entlang des Umfangs der Trommel an einem Außenmantel der Trommel. Dadurch ist die Opferanode für den Benutzer nicht sichtbar, wenn die Trommel in die Waschmaschine eingebaut ist.

In einer bevorzugten Ausführungsform weist die Trommel mehrere bordierte Bereich auf, in die jeweils eine Opferanode einbordiert ist. Dadurch kann die Wirkung der Opferanode weiterhin verstärkt werden. Bevorzugt erstrecken sich der bordierte Bereich oder die beispielsweise zwei bordierten Bereiche um den Umfang der Trommel am Außenmantel und weisen jeweils eine Opferanode auf.

Bevorzugt ist der bordierte Bereich an abgekanteten Seiten der Trommel angeordnet. Dadurch kann die Opferanode in einem Serienbordierprozess in die Trommel mittels einer Bordiervorrichtung einbordiert werden, da die abgekanteten Seiten der Trommel üblicherweise bei der Herstellung der Trommel bordiert werden.

In einer bevorzugten Ausführungsform weist die Opferanode als das unedlere Material in der elektrochemischen Spannungsreihe Aluminium auf. Bevorzugt besteht sie aus Aluminium. Bevorzugt wird die Opferanode in Form eines Aluminiumklebebands in die Trommel einbordiert.

Bevorzugt ist das Trommelmaterial Edelstahl. Bevorzugt ist das Trommelmaterial ein ferritischer Edelstahl.

Weiterhin betrifft die Erfindung eine Waschmaschine mit der Trommel gemäß einer oder mehrerer der vorstehend beschriebenen Ausführungsformen Die Waschmaschine weist bevorzugt einen Laugenbehälter zur Aufnahme von Waschflüssigkeit auf, in dem die Trommel zur Aufnahme von Wäsche drehbar gelagert ist.

Ferner betrifft die Erfindung ein Verfahren zur Herstellung einer Trommel für eine Waschmaschine, aufweisend Einbordieren einer Opferanode in die Trommel, wobei die Opferanode aus einem unedlerem Material in der elektrochemischen Spannungsreihe ausgebildet ist als ein Trommelmaterial.

Bevorzugt wird die Opferanode in Form eines Aluminiumklebebands in eine Trommel mit Edelstahl als Trommelmaterial einbordiert. Das Einbordieren kann unter Verwendung einer handelsüblichen Bordiermaschine bzw. -werkzeugs durchgeführt werden.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine perspektivische Teilansicht einer erfindungsgemäßen Trommel;
- Fig. 2: eine perspektivische Ansicht der in Fig. 1 gezeigten Trommel;
- Fig. 3: eine vergrößerte Teilansicht der in Fig. 2 gezeigten Trommel; und
- Fig. 4: eine Teil-Querschnittansicht der in Fig. 1 gezeigten Trommel.

Fig. 1 zeigt eine perspektivische Teilansicht einer erfindungsgemäßen Trommel. Die Trommel 1 weist einen Innenmantel 4 und einen Außenmantel 5 auf. An einer Abkantung ist in einen bordierten Bereich 3 eine Opferanode 2 einbordiert. Die Opferanode 2 ist aus einem unedlerem Material in der elektrochemischen Spannungsreihe ausgebildet als ein Trommelmaterial.

Fig. 2 zeigt eine perspektivische Ansicht der in Fig. 1 gezeigten Trommel. Die Trommel 1 weist zwei bordierte Bereiche 3 auf, die sich um den Umfang der Trommel 1 an dem Außenmantel 5 erstrecken.

Fig. 3 zeigt eine vergrößerte Teilansicht der in Fig. 2 gezeigten Trommel. Die Teilansicht zeigt den in Fig. 2 mit III gekennzeichneten Teil. Die Opferanode 2 ist in den bordierten Bereich 3 einbordiert.

Fig. 4 zeigt eine Teil-Querschnittansicht der in Fig. 1 gezeigten Trommel. Gezeigt ist der bordierte Bereich 3, in den die bandförmige Opferanode einbordiert ist.

### Bezugszeichenliste

- 1: Trommel
- 2: Opferanode
- 3: bordierter Bereich
- 4: Innenmantel
- 5: Außenmantel

## Patentansprüche

1. Trommel (1) für eine Waschmaschine, aufweisend eine Opferanode (2), die aus einem unedlerem Material in der elektrochemischen Spannungsreihe ausgebildet ist als ein Trommelmaterial und in einen bordierten Bereich (3) der Trommel (1) einbordiert ist.

2. Trommel (1) nach Anspruch 1, **dadurch gekennzeichnet, dass** die Opferanode (2) bandförmig ist.

3. Trommel (1) nach Anspruch 1 oder 2, **dadurch gekennzeichnet, dass** der bordierte Bereich (3) an abgekanteten Seiten der Trommel (1) angeordnet ist.

4. Trommel (1) nach einem der vorangehenden Ansprüche, **dadurch gekennzeichnet, dass** die Opferanode (2) als das unedlere Material in der elektrochemischen Spannungsreihe Aluminium aufweist oder aus Aluminium besteht.

5. Trommel (1) nach einem der vorangehenden Ansprüche, **dadurch gekennzeichnet, dass** das Trommelmaterial Edelstahl ist.

6. Waschmaschine mit einer Trommel (1) gemäß einem der vorangehenden Ansprüche.

7. Verfahren zur Herstellung einer Trommel (1) für eine Waschmaschine, aufweisend Einbordieren einer Opferanode (2) in die Trommel (1), wobei die Opferanode (2) aus einem unedlerem Material in der elektrochemischen Spannungsreihe ausgebildet ist als ein Trommelmaterial.

## Claims

1. Drum (1) for a washing machine, comprising a sacrificial anode (2) which is formed from a less noble material in the electrochemical series than a drum material and is edged in in an edged region (3) of the drum (1).

2. Drum (1) according to claim 1, **characterised in that** the sacrificial anode (2) is tape-like.

3. Drum (1) according to either claim 1 or claim 2, **characterised in that** the edged region (3) is arranged on chamfered sides of the drum (1).

4. Drum (1) according to any of the preceding claims, **characterised in that** the sacrificial anode (2) has aluminium as the less noble material in the electrochemical series or is made of aluminium.

5. Drum (1) according to any of the preceding claims, **characterised in that** the drum material is stainless steel.

6. Washing machine comprising a drum (1) according to any of the preceding claims.

7. Method for producing a drum (1) for a washing machine, comprising edging a sacrificial anode (2) into the drum (1), wherein the sacrificial anode (2) is formed from a less noble material in the electrochemical series than a drum material.

## Revendications

1. Tambour (1) pour une machine à laver, présentant une anode sacrificielle (2) qui est conçue à partir d'un matériau moins noble dans la série de potentiels électrochimiques qu'un matériau de tambour et est intégrée dans le bord dans une zone de bord (3) du tambour (1).

2. Tambour (1) selon la revendication 1, **caractérisé en ce que** l'anode sacrificielle (2) est en forme de bande.

3. Tambour (1) selon la revendication 1 ou 2, **caractérisé en ce que** la zone de bord (3) est disposée sur des côtés repliés du tambour (1).

4. Tambour (1) selon l'une des revendications précédentes,
**caractérisé en ce que** l'anode sacrificielle (2) présente de l'aluminium ou est constituée d'aluminium en tant que matériau moins noble dans la série de potentiels électrochimiques.

5. Tambour (1) selon l'une des revendications précédentes,
**caractérisé en ce que** le matériau de tambour est de l'acier inoxydable.

6. Machine à laver comportant un tambour (1) selon l'une des revendications précédentes.

7. Procédé pour la fabrication d'un tambour (1) pour une machine à laver, présentant le fait d'intégrer dans le bord une anode sacrificielle (2) dans le tambour (1), dans lequel l'anode sacrificielle (2) est conçue à partir d'un matériau moins noble dans la série de potentiels électrochimiques qu'un matériau de tambour.
